# EUROPÄISCHE PATENTSCHRIFT

(11) **EP 0 644 143 B1**
(45) Veröffentlichungstag und Bekanntmachung des Hinweises auf die Patenterteilung: **29.10.1997**
(21) Anmeldenummer: 94112472.9
(22) Anmeldetag: 10.08.1994
(51) Int. Cl.: B65H 31/34

(54) **Transportvorrichtung für auf Paletten aufgestapeltes bogenförmiges Material**
Transport device for sheet material stacked on pallets
Transporteur pour matériaux en forme de feuilles empilés sur des palettes

(30) Priorität: 17.09.1993 DE 4331605
(43) Veröffentlichungstag der Anmeldung: 22.03.1995
(73) Patentinhaber: MAN Roland Druckmaschinen AG, 63075 Offenbach (DE)
(72) Erfinder: Falkenstein, Hermann Josef, D-73035 Göppingen (DE)
(74) Vertreter: Marek, Joachim, Dipl.-Ing.

(56) Entgegenhaltungen:
- DE-A- 2 447 142
- US-A- 2 069 424
- US-A- 2 788 931

## Beschreibung

Die Erfindung betrifft eine Transportvorrichtung für auf Paletten aufgestapeltes bogenförmiges Material gemäß dem Oberbegriff von Anspruch 1.

Unter bogenförmigen Material werden gemäß der vorliegenden Erfindung sämtliche flächigen und mit quaderförmigen Außenabmessungen versehenen Gebilde wie Papier- und Pappbogen sowie entsprechende Kunststoff- oder Metallfolien verstanden. Unabhängig vom entsprechend vorliegenden Material wird daher in der vorliegenden Erfindungsbeschreibung lediglich der Begriff Bogen verwendet.

Nach dem Herstellen sowie dem entsprechenden formatgerechten Zuschneiden werden die Bogen in einer bestimmten Maximalanzahl auf einer Transportpalette formatgerecht übereinander gestapelt und daraufhin beispielsweise verschnürt oder mit Schrumpffolie verpackt. Der auf einer solchen Transportpalette aufgestellte Bogenstapel wird in der Regel zwischen mehreren Verarbeitungsstufen hin und her transportiert. Die einzelnen Bogen werden dort beispielsweise lackiert, beschichtet, geprägt, bedruckt oder anderweitig bearbeitet. Auch nach diesem Produktionsschritt werden in der Regel die einzelnen Bogen wieder als Bogenstapel auf einer Transportpalette abgelegt. Über die Transportpalette kann dann dieser Bogenstapel weiteren Bearbeitungsstufen zugeführt werden. Als Beispiel für den oben abstrakt wiedergegebenen Materialfluß sei hier das Aufstapeln von Papierbogen beim Papierhersteller, daraufhin der Transport zu einer Druckerei, das Einstellen des Bogenstapels in den Anleger einer Bogendruckmaschine, das Bedrucken eben dieser Bogen sowie wiederum das Stapeln der bedruckten Bogen auf einer Transportpalette im Ausleger der Bogendruckmaschine, genannt. Zum Transport der auf der Transportpalette befindlichen Bogenstapel, beispielsweise vom Papierlager der Druckerei zum Anleger der Druckmaschine bzw. vom Ausleger der Bogendruckmaschine zur Weiterverarbeitung, werden in der Regel Gabelstapler oder sogenannte Gabelhubwagen verwendet, die mit zwei oder mehreren Zinken als Tragorgan und einer Hubvorrichtung den Bogenstapel über die Transportpalette erfassen, anheben und daraufhin entweder durch die Kraft einer Bedienperson, motorisch ferngesteuert oder vollautomatisch nach Art eines führerlosen Transportsystems FTS an beliebige Orte transportieren.

Problematisch bei der oben kurz umrissenen Art und Weise des Bewegens von auf Transportpaletten befindlichen Bogenstapeln ist dabei, daß insbesondere die oberen Lagen des Bogenstapels gerade beim Beschleunigen bzw. Bremsen der Transporteinrichtung, z.B. FTS oder Gabelhubwagen zum Verrutschen neigen. Die formatgerecht übereinanderliegende Position der Bogen im Stapel geht somit mehr oder weniger verloren, was um so leichter eintreten wird je größer einerseits die Beschleunigung beim Bewegen des Bogenstapels und andererseits je geringer die Reibung der einzelnen Bogen relativ untereinander ist. Um dies zu verhindern müßte der Bogenstapel nach jedem Stapelvorgang vor dem Transportieren verschnürt, eingebunden oder in Folien eingeschrumpft werden, was aber sehr zeit- und kostenaufwendig ist und insbesondere einer industriell automatisierten Produktion - führerloses Transportsystem - widerspricht. Auch sind bedruckte Bogen sehr druckempfindlich und neigen mit frischer Farbe zum Zusammenkleben.

Bekannt geworden sind demzufolge sogenannte Handhabungsvorrichtungen für Bogenstapel die neben den Zinken nach Art eines Gabelstaplers zum Aufnehmen der Transportpalette zusätzlich noch eine Art Greifeinrichtung aufweisen, welche auf die Oberseite des Stapels einwirkt und somit die Bogen zusätzlich mit einer bestimmten Kraft aneinanderdrückt. Derartige Einrichtungen sind dabei relativ kompliziert aufgebaut und der nötige Aufwand daher nur dann gerechtfertigt, wenn die Bogenstapel nicht nur linear bewegt sondern zusätzlich gedreht oder in sogenannte Hochregallager eingestellt werden sollen.

Aus der DE 2 447 142 C2 ist eine Einrichtung zur Handhabung von aus Bogen gebildeten Stapeln bekannt, bei dem jedem Stapel eine die Bogen in ihrer Stellung haltende Klammer zugeordnet ist, welche den Bogenstapel zwischen Ober- und Unterseite zusammendrückt. Dieses Prinzip läßt sich aber nur bei Bogenstapeln anwenden, welche stets die gleiche Höhe aufweisen. Aus der DE 3 831 825 C2 ist eine Vorrichtung zum automatischen Stapeln von plattenartigen flachen Elementen bekannt, bei denen flächig bzw. kamm- oder gabelförmig ausgebildete Anschläge auf die Außenseiten des sich bildenden Stapels einwirken. Diese Anschläge sind entsprechend dem Format verstellbar und an die Außenseiten des Stapels an- bzw. abstellbar. Diese vorbekannten Mittel finden hier aber Verwendung bei der Bildung eines Stapels und nicht in einer Einrichtung zum transportieren eines Bogenstapels.

Aus der US-A-2 069 424 ist eine verfahrbare Transportvorrichtung für Bogenstapel bekannt, welche ein Fahrgestell aufweist, auf deren Oberseite die den Stapel bildenden Bogen ablegbar sind. Es sind flächig ausgebildete Klemmorgane horizontal beweglich vorgesehen, die jeweils gegenüberliegenden Außenseiten des Bogenstapels zugeordnet und an diese Außenseiten anstellbar sind. Insbesondere dienen diese Klemmorgane dazu, die von einer Schneidvorrichtung geschnittenen Bogen geordnet als Stapel abzulegen.

Aus der DE-A-4 111 523 ist ein Flurförderfahrzeug mit einem portalförmigen Fahrgestell bekannt, wobei innerhalb des Portals eine beidseitig ausfahrbare Teleskop-/Hubgabel als Hubvorrichtung zur Lastaufnahme höhenverfahrbar angeordnet ist. Eine Transportsicherung für die gestapelte Last (auf dem Bogenstapel) ist jedoch nicht vorgesehen. Ferner erfolgt das Aufnehmen des Stapels durch horizontales Herausfahren einer Gabel.

Aus der DE-A-4 305 666, die den am nächsten kommenden Stand der Technik aufzeigt, ist eine Robotereinheit zum Transportieren von palettierten Gegenständen bekannt, wobei hier der Stapel jeweils auf Stapeltragplatten abgelegt auf der Oberseite eines Fahrgestelles aufgenommen ist. Diese Robotereinheit weist gegenüberliegende und an die Außenseiten des Stapels der gestapelten Gegenstände anstellbare Transportsicherungen in Form von Paletten auf.

Der vorliegenden Erfindung liegt somit die Aufgabe zugrunde, eine Transportvorrichtung gemäß dem Oberbegriff von Anspruch 1, wie diese aus der DE-A-4 305 666 bekannt ist, derartig weiterzubilden, so daß ein sicherer Schutz gegen Verrutschen der einzelnen Bogenlagen auch bei höheren Transportbeschleunigungen stets gewährleistet ist und auch Bogenstapel verschiedener Höhe gesichert transportiert werden können.

Gelöst wird diese Aufgabe durch die kennzeichnenden Merkmale von Anspruch 1. Weiterbildungen der Erfindung ergeben sich aus den Unteransprüchen.

Ein Vorteil der erfindungsgemäß vorgesehenen und insbesondere flächig ausgebildeten Klemmorgane, welche nach dem Anheben des Bogenstapels an zwei oder mehreren gegenüberliegenden Außenseiten des Bogenstapels angestellt bzw. angedrückt werden, ist, daß auch bei unterschiedlicher Stapelhöhe kein Verrutschen gerade der oberen Bogenlagen auftreten kann. Insbesondere werden die Bogen nicht durch eine zusätzliche Kraft aneinandergedrückt, so daß gerade die oberen Bogen nicht durch Einbeulen oder sonstige Markierungen beschädigt werden. Auch wird die Neigung des Zusammenklebens oder des Abfärbens benachbarter Bogen nicht durch eine zusätzliche Zusammendrückkraft unterstützt.

Des weiteren erfolgt die Erläuterung eines Ausführungsbeispiels der Erfindung anhand der Zeichnung.

Es zeigt:
- Fig. 1: eine vergrößerte Ansicht der erfindungsgemäßen Transportvorrichtung mit einem angehobenen und gegen Verrutschen gesicherten Bogenstapel, und
- Fig. 2 bis 5: den Vorgang des Anhebens und Sicherns des Bogenstapels.

Wie in den Fig. 1 - 5 zu erkennen besteht die erfindungsgemäße Transportvorrichtung 1 aus einem portalförmigen Fahrgestell 2, welches über vier lenk- und antreibbare Räder 3 auf einer Transportebene verfahrbar ist. In den Fig. 1 - 5 sind die Antriebsmittel sowie die entsprechenden Einrichtungen zum Lenken der Räder 3 nicht dargestellt und können entsprechend dem Stand der Technik ausgebildet sein.

Das portalförmige Fahrgestell 2 ist im wesentlichen nach Art einer Brückenkonstruktion aufgebaut, wobei insbesondere Stahl-Hohlprofile Verwendung finden. Über die lenk- und antreibbaren Räder 3 kann das portalförmige Fahrgestell 2 der Transportvorrichtung 1 derartig über einen auf einer Transportpalette 4 befindlichen Bogenstapel 5 gefahren werden, so daß sich dieser genau unterhalb des durch das portalförmige Fahrgestell 2 gebildeten Durchbruches befindet. Es können nicht gezeigte Sensormittel vorgesehen sein, vermittels denen sich die Transportvorrichtung 1 exakt in eine genau vorgesehene Position bezüglich dem Bogenstapel 5 bzw. der Transportpalette 4 bewegen läßt.

An vier den Durchbruch des portalförmigen Fahrgestells 2 bildenden Profilstangen sind jeweils an deren unteren Ende Tragorgane 6 vertikal heb- und senkbar angeordnet, welche zum Erfassen und zum Anheben des Bogenstapels 5 mittels der Transportpalette 4 dienen. Jedes Tragorgan 6 ist entsprechend seiner vertikal beweglichen Lagerung bezüglich dem Portalrahmen des Fahrgestells 2 an je eine Kette 7 angehängt. An der Oberseite des portalförmigen Fahrgestells 2, also auch oberhalb des Bogenstapels 5, ist eine Hubvorrichtung 8 angeordnet, welche an die vier Enden der Ketten 7 angreift und diese gleichmäßig um vorgegebene Wegstrecken bewegt, so daß sich die vier Tragorgane 6 gleichzeitig und um die gleichen Wegstrecken in der Vertikalführung des portalförmigen Fahrgestells 2 bewegen.

Gemäß dem gezeigten Ausführungsbeispiel (Fig. 1 - 5) besteht die Hubvorrichtung beispielsweise aus einem hydraulisch betätigbaren Hubzylinder mit zwei Kolbenstangen, wobei jede Kolbenstange über eine Brücke an je zwei Enden der Ketten 7 angelenkt ist. Selbstverständlich kann auch eine andere Ausbildung der Hubvorrichtung 8 in Verbindung mit den Ketten 7 vorgesehen sein.

Wie insbesondere in Fig. 1 angedeutet weist jedes Tragorgan 6 einen beispielsweise pneumatisch oder hydraulisch betätigbaren Bolzen auf, der in einer ausgefahrenen Stellung zum Anheben der Transportpalette 4 unter deren Oberfläche greift und der in einer eingefahrenen Grundstellung aus dem Bereich der Unterseite der Transportpalette 4 zurückgezogen ist. In Fig. 1 sind die Bolzen 9 der Tragorgane 6 ausgefahren und tragen die Transportpalette 4 nebst den darauf befindlichen Bogenstapel 5. Die Bolzen können über elektromechanische Hubspindeln bewegbar sein.

In Fig. 1 sind die erfindungsgemäß vorgesehenen Klemmorgane 10 als je zwei Flächen ausgebildet, die auf die gegenüberliegenden Außenseiten des Bogenstapels 5 einwirken, wozu diese Klemmorgane 10 an den jeweils gegenüberliegenden Seiten des portalförmigen Fahrgestells 2 über je ein paar gleichschenklige Schubkurbeln 11 (Bewegungsschere) aufgehängt sind. Wie insbesondere in Fig. 1 zu erkennen, ist jeweils ein Ende der Stangen der Schubkurbeln 11 am Fahrgestell 2 bzw. an dem flächigen Klemmorgan 10 angelenkt und mit dem anderen Ende in einer Geradführung am Fahrgestell 2 bzw. am Klemmorgan 10 beweglich geführt. In der Mitte ist je ein Stangenpaar der Schubkurbeln 11 mittels einem Gelenk miteinander verbunden. Zum Anstellen der Klemmorgane 10 wird dazu in bekannter Weise jedes Schubkurbelpaar 11 beispielsweise durch einen doppelt wirkenden Arbeitszylinder (nicht dargestellt) pneumatisch oder hydraulisch betätigt. Der nicht dargestellte doppelt wirkende Arbeitszylinder zum Betätigen der Schubkurbeln 11 stützt sich dabei mit einem Ende am Fahrgestell 2 und mit dem anderen Ende im Bereich der Geradführung des Schubkurbelgestänges ab. Durch entsprechende Druckbeaufschlagung kann somit die Anstellkraft der Klemmorgane 10 gegenüber den Außenseiten des Bogenstapels 5 variabel gestaltet sein, so daß sich gerade bei sehr empfindlichen Bogenmaterialien Verformungen im Kantenbereich oder sonstige Beschädigungen vermeiden lassen. Zusätzlich können auch die Flächen der Klemmorgane 10 mit einem weichen bzw. nachgiebigen Material überzogen sein. Auch können Drucksensoren die Andrückkraft erfassen und steuern.

In den Fig. 2 - 5 ist die Arbeitsweise der erfindungsgemäßen Transportvorrichtung 1 in vier Arbeitsschritten wiedergegeben. Gemäß der Fig. 2 wurde das portalförmige Fahrgestell 2 der Transportvorrichtung 1 derartig über den auf der Transportpalette 4 befindlichen Bogenstapel gefahren, daß sich der Bogenstapel 5 vollständig und mittig unterhalb des durch das portalförmige Fahrgestell 2 gebildeten Durchbruches befindet. Dies wird dadurch erreicht, daß die Transportvorrichtung 1 zunächst seitlich neben den Bogenstapel 5 gefahren wird und dann durch Schwenken der Räder 3 um 90° senkrecht zu der vorherigen Fahrtrichtung über den Bogenstapel 5 fährt. Diese Radstellung ist in den Fig. 2 - 5 auch angedeutet. Die Transportvorrichtung 1 ist dabei ein fahrerloses Fahrzeug.

Nachdem beispielsweise durch Sensoren festgestellt wurde, daß der Bogenstapel 5 sowie die Transportpalette 4 sich in einer vorgeschriebenen Position befinden, werden die insgesamt vier Bolzen 9 der Tragorgane 6 durch Ansteuern der entsprechenden Stellmittels ausgefahren, so daß sich deren Enden unterhalb der Tragfläche der Transportpalette 4 befinden. Diese Situation ist in Fig. 3 dargestellt.

Fig. 4 zeigt den über die Transportpalette 4 angehobenen Bogenstapel 5, nachdem die Hubvorrichtung 8 über die Ketten 7 die Tragorgane 6 angehoben haben.

Nach dem Anheben des Bogenstapels 5 werden die den Schubkurbeln 11 zugeordneten Stellmittel angesteuert, so daß die beiden Klemmorgane 10 an die beiden gegenüberliegenden und den Innenseiten des portalförmigen Fahrgestells 2 zugewandeten Außenseiten des Bogenstapels 5 angedrückt werden. Der Bogenstapel 5 kann nun mittels der Transportvorrichtung 1 verfahren werden, wobei vorzugsweise eine Fahrtrichtung gewählt wird, welche parallel zu den Darstellungsebenen der Fig. 1 bis 5 verläuft. Dies erfolgt durch entsprechendes Rückschwenken der Räder 3 der Transportvorrichtung 1.

Durch die an die Außenseiten des Bogenstapels 5 angestellten Klemmorgane 10 sind die einzelnen Bogen des Stapels auch bei größeren Beschleunigungen, Abbremsungen sowie Erschütterungen der Transportvorrichtung 1 gegen ein Verrutschen gesichert. Die erfindungsgemäße Art der Stapelsicherung erlaubt sogar, daß mittels der Transportvorrichtung 1 der Bogenstapel 5 über eine schiefe Ebene oder Rampe gefördert werden kann.

Wie in den Figuren dargestellt muß der Bogenstapel nicht von einem ebenen Boden aus abgenommen bzw. auf diesen wieder abgesetzt werden - das Absetzen eines Bogenstapels 5 erfolgt analog dem zuvor beschriebenen Aufnahmevorgang in umgekehrter Reihenfolge -, sondern ein Bogenstapel 5 mit der Transportpalette 4 kann auch von einer Rollenbahn abgenommen bzw. von einer solchen aufgenommen werden. Dazu wird dann die erfindungsgemäße Transportvorrichtung 1 mit dem portalförmigen Fahrgestell 2 derartig über die Rollenbahn gefahren, so daß der durch das portalförmige Fahrgestell 2 gebildete Durchbruch über der Rollenbahn liegt.

Dazu wird dann, bevor die erfindungsgemäße Transportvorrichtung 1 über die Rollenbahn gefahren wird, die mit dem Bogenstapel beladene Transportpalette 4 soweit angehoben, bis sich die Unterseite der Transportpalette 4 mit ausreichendem Abstand zur Rollenbahn-Oberseite befindet. Danach wird das fahrerlose Transportfahrzeug durch 90°-Schwenken der Räder über die Rollenbahn gefahren und die Transportpalette abgesenkt.

## Patentansprüche

1. Transportfahrzeug für einen Stapel flächen- bzw. bogenförmigen Materials (Bogenstapel) auf einer Transportpalette, bestehend aus einem Fahrgestell (2) mit Rädern (3), wobei an dem Fahrgestell (2) eine Palettenaufnahmeeinrichtung und eine Transportsicherung für den Bogenstapel (5) vorgesehen ist, wobei als Transportsicherungen wenigstens ein paar flächig ausgebildete Klemmorgane (10) horizontal in Transportfahrtrichtung gegen die entsprechenden Außenseiten des Bogenstapels (5) anstellbar angeordnet sind, und als Palettenaufnahmeeinrichtung auf- und abbewegbare Tragorgane (6) einer Hubvorrichtung angeordnet sind,
gekennzeichnet durch die folgenden Merkmale:
- das Fahrgestell (2) weist quer zur Transportfahrtrichtung gesehen einen portalförmigen Durchbruch zwischen den vorderen und hinteren Rädern (3) auf,
- die Klemmorgane (10) und die Tragorgane (6) sind innerhalb des Durchbruches angeordnet, wobei die Tragorgane in Eingriff mit der Transportpalette (4) bringbar sind, und
- die Räder (3) des portalförmigen Fahrgestelles (2) sind zum Überfahren der Transportpalette (4) um 90° gegenüber der Transportvorrichtung schwenkbar angebracht.

2. Transportfahrzeug nach Anspruch 1,
**dadurch gekennzeichnet**,
daß die Klemmorgane (10) durch gleichschenklige Schubkurbelgetriebe (11) mit daran angelenkten Stellmitteln am Fahrgestell (2) angebracht sind.

3. Transportfahrzeug nach Anspruch 1 oder 2,
**dadurch gekennzeichnet**,
daß zwei Tragorgane (6) mit einer Anzahl Bolzen (9) heb- und senkbar derartig am Fahrgestell (2) angebracht sind, daß die Transportpalette (4) über je ein Tragorgan (6) an zwei gegenüberliegenden Seiten erfaßbar ist.

4. Transportfahrzeug nach Anspruch 3,
**dadurch gekennzeichnet**,
daß die Tragorgane (6) als horizontal bewegliche Bolzen (9) ausgebildet sind, die über Stellmittel zum Erfassen der Transportpalette (4) mit einem Teil ihrer Länge unter eine Tragpalette der Transportpalette (4) fahrbar sind.

5. Transportfahrzeug nach einem der vorangehenden Ansprüche,
**dadurch gekennzeichnet**,
daß zur Begrenzung der Klemmkräfte zwischen den Klemmorganen (10) und dem Bogenstapel (5) Drucksensoren vorgesehen sind.

## Claims

1. Transport vehicle for a pile of flat or sheet-shaped material (sheet pile) on a transport pallet consisting of a carriage frame (2) with wheels (3) wherein provided on the carriage frame (2) is a pallet receiving device and a transport securer for the sheet pile (5), wherein, as transport securer, there are arranged at least a pair of flat constructed clamping elements (10) which can be horizontally settable in the transport movement direction against the corresponding outer sides of the sheet pile (5) and as pallet receiving device, carrier elements (6) movable up and down of a lifting device are arranged, characterised by the following features:
- that carriage frame (2) has, seen transversely to the transport movement direction, a portal-shaped aperture between the front and rear wheels (3),
- the clamping elements (10) and the bearer elements (6) are arranged within the aperture, wherein the bearer elements can be brought into engagement with the transport pallet (4), and
- the wheels (3) of the portal-shaped carriage frame (2) are installed swivellably by 90° with respect to the transport device for moving them over the transport pallet (4).

2. Transport vehicle according to Claim 1,
characterised in that the clamping elements (10) are installed on the carriage frame (2) by means of equal length thrust crank drives (11) with positioning means linked thereto.

3. Transport vehicle according to Claim 1 or 2,
characterised in that two bearer elements (6) with a number of pins (9) are installed liftably and lowerably on the carriage frame (2) in such a fashion that the transport pallet (4) can be engaged in each case via a bearer element (6) on two oppositely lying sides.

4. Transport vehicle according to Claim 3,
characterised in that the bearer elements (6) are constructed as horizontally movable pins (9) which, via adjustment means, can be moved for grasping the transport pallet (4) with a part of their length below a carrier pallet of the transport pallet (4).

5. Transport vehicle according to one of the preceding Claims, characterised in that for limiting the clamping force between the clamping elements (10) and the sheet pile (5), pressure sensors are provided.

## Revendications

1. Véhicule de transport pour une pile de matériaux en forme de feuille ou planiformes (pile de feuilles) sur une palette de transport, constitué d'un châssis (2) ayant des roues (3), un dispositif de réception de palette et une sécurité de transport pour la pile de feuilles (5) étant prévus sur le châssis (2), au moins une paire d'organes de serrage (10) réalisés de façon plane étant agencés de façon réglable contre les faces externes correspondantes de la pile de feuilles (5) horizontalement dans la direction de transport comme sécurités de transport, et des organes de support mobiles vers le haut et vers le bas (6) d'un dispositif de levage étant agencés comme dispositif de réception de palette,
caractérisé par les particularités suivantes :
- le châssis (2) présente, transversalement à la direction de transport, une ouverture en forme de portique entre les roues avant et arrière (3),
- les organes de serrage (10) et les organes de support (6) sont agencés à l'intérieur de l'ouverture, les organes de serrage pouvant être amenés en engagement avec la palette de transport (4), et
- les roues (3) du châssis (2) en forme de portique sont disposées en pouvant pivoter de 90° par rapport au dispositif de transport pour passer la palette de transport (4).

2. Véhicule de transport selon la revendication 1,
caractérisé en ce que les organes de serrage (10) sont agencés sur le châssis (2) par des mécanismes bielle-manivelle (11) isocèles ayant des moyens de réglage articulés à ceux-ci.

3. Véhicule de transport selon la revendication 1 ou 2,
caractérisé en ce que deux organes de support (6) sont agencés sur le châssis (2) en pouvant être soulevés et abaissés par une pluralité de boulons (9), de sorte que la palette de transport (4) peut être saisie par à chaque fois un organe de support (6) sur deux côtés opposés.

4. Véhicule de transport selon la revendication (3),
caractérisé en ce que les organes de support (6) sont réalisés comme des boulons horizontalement mobiles (9), qui peuvent être déplacés par des moyens de réglage pour saisir la palette de transport (4) par une partie de leur longueur au-dessous d'une palette de support de la palette de transport (4).

5. Véhicule de transport selon une des revendications précédentes,
caractérisé en ce que des capteurs de pression sont prévus pour limiter les forces de serrage entre les organes de serrage (10) et la pile de feuilles (5).
